# EUROPÄISCHE PATENTSCHRIFT

(11) **EP 0 640 716 B1**
(45) Veröffentlichungstag und Bekanntmachung des Hinweises auf die Patenterteilung: **02.11.2000**
(21) Anmeldenummer: 94109372.6
(22) Anmeldetag: 17.06.1994
(51) Int. Cl.: D21F 5/04

(54) **Anordnung zum Führen einer zu trocknenden Faserstoff-Bahn**
Arrangement for guiding a fibrous web in a dryer
Aménagement pour guider une bande fibreuse dans un séchoir

(30) Priorität: 06.08.1993 US 102766
(43) Veröffentlichungstag der Anmeldung: 01.03.1995
(73) Patentinhaber: Voith Sulzer Papiertechnik Patent GmbH, 89522 Heidenheim (DE)
(72) Erfinder: Kahl, Peter, D-89518 Heidenheim (DE); Klein, Karl-Heinz, D-89567 Sontheim (DE); Grimm, Helmut, D-73479 Ellwangen (DE); Müller, Wolfgang, D-89537 Giengen (DE)

(56) Entgegenhaltungen:
- DE-A- 3 828 743
- DE-A- 3 910 600
- DE-A- 4 314 475
- DE-A- 4 401 378

## Beschreibung

Die Erfindung betrifft eine Anordnung zum Führen einer zu trocknenden Faserstoff-Bahn, zusammen mit einem porösen Stützband durch eine Trockenvorrichtung im einzelnen mit den im Oberbegriff des Patentanspruches 1 angegebenen Merkmale.

Zum Stand der Technik wird auf folgende Druckschriften verwiesen:
D1: US-PS 4677762
D2: DE-OS 3910600
D3: DE-OS 4314475

Bei einer aus der D1 bekannten Anordnung ist eine mit Ausnehmungen versehene Leit- oder Umlenkwalze, die mit einem außenliegenden Luftleitkasten kombiniert ist, vorhanden. Dieser soll entlang der Innenseiten des Siebbandes oder Stützbandes einen gewissen Unterdruck erzeugen, um die zu trocknende Bahn am Sieb - bzw. Stützband - festzuhalten.

Gemäß der D2 ist der Luftleitkasten als Saugkasten ausgebildet. Durch eine vorzugsweise mechanische Umlenkeinrichtung, die aus der DE-PS 3706542 bekannt ist, soll die vom Sieb- oder Stützband herangeführte Luftgrenzschicht nicht in Richtung der Umlenkwalze gelangen, sondern sofort nach dem oben, zwischen die Trockenzylinder abgeführt werden, so daß der Unterdruck energiegünstiger im Saugkasten gering gehalten werden kann.

Diese Konstruktion hat den Nachteil, daß nur eine ungenügende Dichtung zwischen dem Raum, der zwischen Außenwand des Saugkastens und dem Stützband sowie der Umlenkwalze, insbesondere zwischen Ablaufzwickel und Saugraum des Saugkastens vorhanden ist, so daß Falschluft eingesaugt wird und dadurch der Unterdruck, der die Papierbahn am Stützband halten soll, aufgehoben wird, bzw. sogar Überdruck erzeugt wird.

Bei der in der D3 (DE-OS 4314475) beschriebenen Anordnung zum Führen einer zu trocknenden Bahn, will man ebenfalls wie bei der vorliegenden Erfindung, auf ein direktes Absaugen von Luft unmittelbar aus dem Inneren der Umlenkwalze möglichst weitgehend, bzw. ganz verzichten.

Dennoch soll in den Perforationen des Walzenmantels ein ausreichend großer Unterdruck erzeugt werden, durch Absaugen von Luft aus dem externen Saugkasten.

Bei der, in der D3 beschriebenen Lösung, sind deshalb 2 Längsdichtleisten vorgesehen.

Diese sind an der Unterseite des externen Saugkastens befestigt, ragen jeweils in den Auflauf- und Ablaufzwickel hinein, und füllen diese nahezu aus. Außerdem erstrecken sie sich quer zur Bahnlaufrichtung über die gesamte Länge des Saugkastens.

Diese beiden Dichtleisten, die in Form von relativ dicken Keilen gestaltet sind, weisen jeweils eine an den Walzenmantel der Umlenkwalze angepaßte, konkave Dichtfläche auf. Dadurch besteht die Gefahr, daß die Dichtleisten eine Bremswirkung auf die rotierende Umlenkwalze ausüben, so daß diese globigen Längsdichtleisten mit größerem Abstand zur Umlenkwalze eingebaut werden müssen. Die erwünschte Dichtwirkung geht dabei verloren. Die genannte Gefahr besteht u. a. dann, wenn der externe Saugkasten nicht genügend präzise gefertigt ist und/oder wenn er sich unter dem Eigengewicht oder wegen ungleichmäßiger Erwärmung durchbiegt.

Der Erfindung liegt die Aufgabe zugrunde, in einer Trockenvorrichtung eine Anordnung zum Führen einer zu trocknenden Faserstoff-Bahn so zu verbessern, daß die zu trocknende Bahn besser als bisher und dennoch mit möglichst geringem Energieaufwand am Stützband festgehalten wird. Dazu soll zumindest einer der beiden Zwickel gegenüber Falschluftzufuhr besser abgedichtet sein und zwar auch dann, wenn der externe Saugkasten ungenau gefertigt ist und/oder sich durchbiegt.

Diese Aufgabe wird erfindungsgemäß durch die kennzeichnenden Merkmale des Anspruches 1 gelöst.

Zweckmäßige Ausgestaltungen ergeben sich aus den Unteransprüchen.

Mit den erfindungsgemäßen, nach Art einer Schaberklinge gefertigten, federnd nachgiebig angeordneten Längsdichtleisten kann auf denkbar einfache Weise der vom Stützband freie Teil des Umlenkwalzenmantels abgedichtet werden, so daß das Einsaugen von Falschluft unterbunden wird.

Dadurch kann das Absaugen von Luft wesentlich energiesparender durchgeführt werden. Die Verwendung einer Schaberklinge als Dichtleiste hat den Vorteil, daß die Dichtstelle in relativ geringem Abstand von der Stelle liegen kann, wo das Siebband von der Umlenkwalze abläuft und/oder zuläuft. In überraschender Weise wurde bei Versuchen gefunden, daß - trotz des Kontaktes der Dichtleisten an der Umlenkwalze - sich keinerlei Verschleißerscheinungen an den Dichtleisten zeigten. Dies gilt selbst dann, wenn der Saugkasten Fertigungs-Ungenauigkeiten aufweist und/oder sich durchbiegt. Selbst bei Durchbiegung des Saugkastens bleiben die federnd nachgiebig angeordneten Dichtleisten stets über ihre gesamte Länge in sanftem Kontakt mit der Umlenkwalze, so daß immer eine ausreichende Dichtwirkung erhalten bleibt.

Nachgiebig eingespannte Schaberklingen sind bereits aus der DE-PS 808318 bekannt. Dort werden sie allerdings für die Beseitigung von Ablagerungen (Papierresten o.ä.) vom Trockenzylinder verwendet.

Auch aus dem DE-Gebrauchmuster G 9113542.7 ist eine schaberähnliche Klinge bekannt. Dieser sogenannte (Abnahmeschaber) dient auch hier der Reinigung der Mantelfläche und ggf. zur Abnahme einer bis zu Schaberklinge laufenden Papierbahn.

Die Schaberklinge ist dabei frei gelagert und nur an ihren Enden, an einer Seite, beispielsweise durch eine Schraube, und an der anderen Seite durch eine Feder, eingespannt, so daß sich die Klinge frei ausdehen kann und Schwingungen vermieden werden.

Die Klinge kann aus Kunststoff gefertigt sein. Sie ist ein handelsübliches Bauteil und deshalb einfacher zu fertigen und zu montieren, als jene Längsdichtleisten, die aus dem Stand der Technik bekannt sind. Um die bestmögliche Abdichtung zu erzielen, werden vorzugsweise zwei erfindungsgemäße Längsdichtleisten vorgesehen, nämlich eine im Auflaufzwickel und eine im im Ablaufzwickel.

Hierdurch wird für das Aufbauen des im Inneren der Umlenkwalze benötigten Unterdruckes besonders wenig Energie benötigt. Zugleich entsteht entlang den geraden Laufwegen des Stützbandes ein nur geringer Unterdruck, der in den meisten Fällen tatsächlich ausreicht. Wenn jedoch in Sonderfällen auch entlang einem der geraden Laufwege ein relativ hoher Unterdruck gewünscht wird, dann kann in dem betreffenden Zwickel (dem Auflauf- oder dem Ablaufzwickel) die erfindungsgemäße Längsdichtleiste weggelassen oder durch eine herkömmliche Filz-Dichtleiste ersetzt werden.

Dadurch, daß die Längsdichtleiste angenähert tangential am Walzenmantel der Umlenkwalze verläuft, bilden so die Außenwand des Saugkastens und die Außenfläche einer Längsdichtleiste miteinander eine recht glatte Fläche, die frei von Stufen oder Kanten ist. Dadurch wird die Gefahr des Hängenbleibens von Papierfetzen vermieden.

Die erfindungsgemäße Anordnung wird vor allem im Bereich zwischen zwei Trockenzylindern einer einreihigen und nur ein einziges Stützband aufweisenden Trockengruppe anzuordnen sein.

Es ist selbstverständlich auch möglich, die erfindungsgemäße Anordnung am Ende einer solchen Trockengruppe, hinter dem letzten Trockenzylinder, anzuordnen. Nach Verlassen der Umlenkwalze läuft das Stützband mit der Papierbahn zu einer Bahn-Übergabestelle, an der die Papierbahn vom Stützband abgelöst und z.B. an das Stützband einer nachfolgenden Trockengruppe übergeben wird.

Mit Ausführungsbeispielen anhand von Zeichnungen soll die Erfindung erläutert werden.

Es zeigen:
- Fig. 1 -: eine Anordnung mit zwei Trockenzylindern und einer Umlenkwalze im Querschnitt
- Fig. 2 und 3 -: von der Fig. 1 abweichende Ausführungsformen
- Fig. 4 -: die Anordnung gemäß Fig. 1 im Schnitt entlang der Linie I.

In Fig. 1 sind zwei benachbarte Trockenzylinder 11 und 12 sowie eine dazwischen und unterhalb angeordnete Umlenkwalze 10 dargestellt. Deren Walzenmantel 10a weist radial durchgehende Perforationen, d.h. Bohrungen 13 auf. Zusätzlich können in die Außenfläche des Walzenmantels auch noch Umfangsrillen eingearbeitet sein, die die Bohrungen 13 schneiden.

Ein Stützband 15 läuft vom ersten Trockenzylinder 11 auf einem tangentialen, geraden Laufweg zur Umlenkwalze 10 und von dieser zum zweiten Trockenzylinder 12.

Die auf der Außenseite des Stützbandes 15 und in direktem Kontakt zu den Trockenzylindern befindliche Papierbahn ist in den Figuren 1 - 3 aus Übersichtlichkeitsgründen nicht dargestellt.

Damit die zu trocknende Papierbahn außerhalb der Zylinderumschlingungszonen, auch bei hohen Arbeitsgeschwindigkeiten (ca. 1500 m/min) in sicherem Kontakt mit dem Stützband 15 verbleibt, ist ein externer Saugkasten 14 vorhanden. Dieser Saugkasten befindet sich in einer sog. Tasche, welche durch die Zylinder 11, 12, das Stützband 15 und die Umlenkwalze 10, begrenzt ist.

Im vorliegenden Ausführungsbeispiel kommt die Papierbahn-Unterseite mit den Trockenzylindern 11, 12 in Kontakt und die Papierbahn-Oberseite mit dem Stützband 15.

Möglich in der Praxis ist allerdings auch eine umgekehrte Anordnung, bei der die Umlenkwalze 10 sich überwiegend oberhalb der Trockenzylinder befindet. Außerdem könnten die Trockenzylinder 11, 12 nicht, wie dargestellt, horizontal nebeneinander, sondern vertikal oder schräg übereinander angeordnet sein.

Der Saugkasten 14 hat eine erste Außenwand 17, die sich entlang dem Laufweg des Stützbandes 15 vom Zylinder 11 zur Umlenkwalze 10 erstreckt.

Dort, wo die Papierbahn und das Stützband 15 vom ersten Zylinder 11 ablaufen, befindet sich die sog. Ablaufstelle A. Am besten kurz vor dieser Stelle, ist am oberen Bereich des Saugkastens 14 eine Umlenkeinrichtung 16 befestigt, die sich quer zur Bahnlaufrichtung über die Länge des Saugkastens erstreckt und zum Umlenken der vom Stützband 15 mitgeführten Luftgrenzschicht dient. In den Figuren 1 u. 2 sind die entsprechenden Strömungspfeile eingezeichnet.

Es ist sehr zweckmäßig, wenn die Umlenkeinrichtung 16 als Abstreifleiste ausgebildet ist, weil damit zur Umlenkung der Luft nur mechanische Mittel (Abstreifleisten) verwendet zu werden brauchen.

Zusätzliches Blasen von Gegenluft zur Umlenkung der Luftgrenzschicht kann dadurch entfallen, was auch eine Einsparung von Energie bedeutet.

Zwischen der Abstreifleiste und dem Siebband ist nur ein kleiner Abstand vorhanden. Hierdurch wird der größte Teil der Luftgrenzschicht, wie oben erwähnt, umgelenkt, und somit daran gehindert, in Richtung zur Umlenkwalze 10 weiterzuströmen.

In den Figuren 1 bis 3 ist mittels strichpunktierter Linien dargestellt, daß die als Abstreifleiste ausgebildete Umlenkeinrichtung 16 schwenkbar ausgebildet sein kann. In hochgeschwenktem Zustand (Papiermaschine im Stillstand) kann man um ein neues Stützband durch die so gebildete Öffnung einziehen. Diese Leiste 16 kann aus Kunststoff oder bsp. aus einem Filzstreifen gebildet sein.

In Längsrichtung verläuft durch den Saugkasten 14 ein Luft-Absaugkanal 18, der vorzugsweise rohrförmig ist. Dieser erstreckt sich an wenigstens einem der zwei Enden des Saugkastens 14 über dessen Stirnwand 19 hinaus, wie aus Fig. 4 erkennbar ist.

Er ist dort an ein nur mit einem Pfeil angedeutetes, aber in Fig. 4 nicht in der Figur 3 dargestelltes Sauggebläse (Unterdruckquelle) anschließbar. Auf der Seite der Umlenkwalze 10 hat der Luftabsaugkanal 18 eine Vielzahl von Saugöffnungen 20.

Sehr vorteilhaft ist es, eine Trennwand 33, die in bevorzugter Ausführung ein rohrförmiger Kanal ist, in den bereits erwähnten Luft-Absaugkanal 18, zentrisch einzubauen, um einen Saugkanal zu schaffen, der allein die in der Fig. 4 angedeutete Randzone R besaugt. Das Absaugen erfolgt mit dem o.e., nicht in der Fig. 3 dargestellten, Sauggebläse.

Der Luft-Absaugkanal 18 ist zugleich das tragende Element des Saugkastens 14. Der auch als sog. Tragrohr bezeichnete Luft-Absaugkanal 18 ist aufgenommen in einem Support 30, der mit dem Lagergehäuse 31 für die Umlenkwalze 10 in Verbindung steht.

Entlang dem Laufweg des Stützbandes 15 erstreckt sich, wie schon erwähnt, die erste Außenwand 17 des Saugkastens. Stützband und Außenwand sind dabei wenigstens angenähert parallel zueinander angeordnet.

Um der Gefahr zu begegnen, daß die Papierbahn an der Ablaufstelle A zunächst ein Stück weit mit dem Mantel des Zylinders 11 mitläuft, ist es auch möglich, die erste Wand 17 relativ zum Stützband ein wenig geneigt anzuordnen, so daß das Stützband 15 und die erste Wand etwas voneinander divergieren. Dies kann das Entstehen des Unterdruckes in dem Spalt zwischen dem Stützband und der ersten Wand begünstigen, so daß auch hier in diesem Bereich die Papierbahn am Stützband 15 verbleibt.

Der Saugkasten 15 hat außerdem eine zweite Wand 26, die ebenfalls wie die Wand 17 parallel zum Siebband, aber auch vom diesem etwas divergierend, verlaufen kann.

Beide Wände 17 und 26 umschließen tangierend das Tragrohr 18. Über diesem ist dadurch eine obere Kammer 34 entstanden.

In Fig. 2 ist angedeutet, daß die aus dem Innenraum des Saugkastens, insbesondere die aus dem Luft-Absaugkanal 18 abgesaugte Luft in diese obere Kammer wieder eingeblasen wird und durch eine Luftblasöffnung 35 nach außen strömt. Diese befindet sich im Bereich der Auflaufstelle, also dort wo die Papierbahn mit dem Stützband 15 auf den zweiten Trockenzylinder 12 aufläuft.

Die Blasrichtung durch die Luftblasöffnung 35 ist wenigstens angenähert tangential zum Mantel des zweiten Trockenzylinders.

Um diese Blasrichtung besser ermöglichen zu können, ist an der Luftblasöffnung 35 eine Blasluft-Leitwand 36 angebracht (siehe Fig. 2).

Unterhalb des Tragrohres, bzw. Luft-Absaugkanales 18, ist eine untere Außenwand 21 des Saugkastens 14 vorhanden. Unter der Außenwand 21 sind Halterungen 40 für zusätzliche, seitliche Abdichtungen 25, (bsp. durch Filze) gegen Falschluft vorhanden. Außerdem können auch noch nicht in den Fig. 1 bis 3 dargestellte Stirndichtungen (z. B. Filze) an der Außenwand 17 vorhanden sein.

Die untere Außenwand 21 verläuft entlang dem freien Umfangsteil der Umlenkwalze 10 und weist in der Regel mehrere mittige Öffnungen 22 auf. Von hier aus pflanzt sich der Unterdruck durch die daran vorbeilaufenden Bohrungen 13 der Umlenkwalze 10 fort, bis in das Innere der Umlenkwalze 10. Von hier pflanzt sich der der Unterdruck weiter fort in die, von dem umlaufenden Stützband 15 und der Papierbahn überdeckten Bohrungen 13, wodurch die Papierbahn in diesem Bereich sicher an das Stützband 15 angesaugt wird.

An jener keilförmigen Stelle, wo das Stützband 15 auf die Umlenkwalze 10 aufläuft, befindet sich zwischen diesen der sog. Auflaufzwickel 23. Auf der gegenüberliegenden Seite, wo das Stützband von der Umlenkwalze abläuft, befindet sich der Ablaufzwickel 24.

Bei der in Fig. 1 dargestellten Ausführungsform sind an der Unterseite des Saugkastens 14 zwei Längsdichtleisten 28 u. 29 befestigt, wobei jeweils eine Dichtleiste in einen der Zwickel hineinragt (Längsdichtleiste 28 ragt in den Auflaufzwickel 23, Längsdichtleiste 29 ragt in den Ablaufzwickel 24).

Die Dichtleisten sind nach Art einer Schaberklinge bsp. aus Kunststoff gefertigt und federnd nachgiebig am Saugkasten 14 gehaltert. Sie liegen wenigstens angenähert tangential am Walzenmantel 10a an.

Aus Fig. 1 ist erkennbar, daß die beiden Längsdichtleisten 28 u. 29 mittels je eines flachen Halters 37 (im Querschnitt gesehen) am Saugkasten 14 befestigt sind. (Ein hiervon abweichender bogenförmiger Halter 37a ist in Fig. 2 erkennbar.)

Der flache Halter 37 ist so am Saugkasten 14 angeordnet, daß er mit der anschließenden Außenwand 17 und / oder 26 eine wenigstens angenäherte glatte Fläche bildet. Das hat den großen Vorteil, daß keine Stufen und Kanten vorhanden sind und daher keinerlei Papierrückstände sich daran festsetzen können.

Diese glatte Fläche ist wenigstens angenähert parallel zu dem im wesentlichen geraden Laufweg des Stützbandes 15. Sie kann aber auch mit diesem einen kleinen Winkel bilden.

Zusätzlich sind an den Stirnwänden 19 des Saugkastens 14 Umfangsdichtungen 25 vorgesehen (siehe Fig. 4).

Diese Dichtungen sind in einem sehr geringen Abstand von der Mantelfläche der Umlenkwalze 10 angeordnet, so daß der umlaufende Walzenmantel 10a auch an diesen Dichtungen, die das Einsaugen von Falschluft verhindern sollen, gleiten kann.

Der Saugkasten 14 selbst kann, falls erforderlich, um einen Punkt P abgeschwenkt werden, um ihn dadurch etwas vom ersten Trockenzylinder 11 zu entfernen.

Das Abschwenken kann, z. B. falls die Abstreifleiste 16 nicht hochschwenkbar ist, dann notwendig werden, wenn beim Maschinenstillstand ein neues Stützband 15 eingezogen werden muß, oder irgend ein Störfall eintritt.

Darüber hinaus hat der Saugkasten 14 an einem seiner beiden Enden, wie in Fig. 4 dargestellt, im Bereich des zum Einfädeln der Bahn dienenden Bahn-Randstreifens eine mittels einer Zwischenwand 38 abgegrenzte Randzone R, die zeitweise allein an die Unterdruckwelle anschließbar ist. Außerdem hat die Umlenkwalze 10 im Bereich der o.g. und in Fig. 4 eingezeichneten Randzone R des Saugkastens ebenfalls eine Randzone, die vom übrigen Walzeninneren durch eine mit dem Walzenmantel 10a rotierenden Zwischenwand 39 abgetrennt ist.

In dem schon erwähnten rohrförmigen Kanal 33 ist ein Ventil (Klappe) 41 angeordnet und zwar vorzugsweise im Bereich außerhalb des Saugkastens 14, so daß ein Antrieb zur Betätigung des Ventils leicht an der Außenseite des Absaugkanals 18 angeordnet werden kann. Ist das Ventil geschlossen, wird die besagte Randzone allein abgesaugt durch Anschluß an die Unterdruckquelle.

Gemäß Fig. 2 ist nur im Ablaufzwickel 24 eine erfindungsgemäße d. h. nach Art einer Schaberklinge ausgebildete Längsdichtleiste 29 vorhanden. Im Auflaufzwickel 23 ist dagegen eine herkömmliche Filz-Dichtleiste 28a vorgesehen, die sich (im Querschnitt gesehen) weniger weit in den Zwickel hinein erstreckt. Dadurch entsteht in dem Zwischenraum zwischen der Außenwand 17 und dem geraden Laufweg des Stützbandes 15 ein etwas höherer Unterdruck als bei der Ausführung gemäß Fig. 1.

Das Umgekehrte ist in Fig. 3 dargestellt. Hier ist eine erfindungsgemäße Längsdichtleiste 28 mm nur im Auflaufzwickel 23 vorhanden, während im Ablaufzwickel 24 eine Filz-Dichtleiste 29a vorgesehen ist.

## Patentansprüche

1. Anordnung zum Führen einer zu trocknenden Faserstoff-Bahn zusammen mit einem porösen Stützband (15) durch eine Trockenvorrichtung, mit den folgenden Merkmalen:
a) die Anordnung dient zum Führen der Bahn und des Stützbandes (15) auf einem im wesentlichen geraden Laufweg von einem heizbaren Trockenzylinder (11), der auf einem Teil seines Umfanges von der Bahn und dem Stützband umschlungen wird und dabei die Bahn berührt, zu einer Umlenkwalze (10), die auf einem Teil ihres Umfanges vom Stützband und von der Bahn umschlungen wird und dabei das Stützband berührt;
b) der Walzenmantel (10a) der Umlenkwalze (10) hat Ausnehmungen, vorzugsweise Perforationen (13), die an eine Unterdruckquelle anschließbar sind mittels eines externen Saugkastens (14), der an dem vom Stützband (15) und der Bahn freien Teil des Umfanges der Umlenkwalze angeordnet ist;
c) der Saugkasten (14) hat eine erste Außenwand (17), die sich entlang dem genannten Laufweg erstreckt und im Bereich der Ablaufstelle (A) vom Zylinder (11) eine Umlenkeinrichtung (16) hat, die sich quer zur Bahnlaufrichtung über die Länge des Saugkastens erstreckt und zum Umlenken der vom Stützband (15) mitgeführten Luftgrenzschicht dient;
d) der Saugkasten (14) hat gegenüber dem freien Umfangsteil der Umlenkwalze (10) wenigstens eine Saugöffnung mit Dichtleisten, die mit dem Walzenmantel (10a) zusammenwirken, darunter wenigstens eine quer zur Bahnlaufrichtung durch den "Ablaufzwickel" (24) verlaufende Längsdichtleiste (28 und/oder 29);
e) **dadurch gekennzeichnet**, daß wenigstens eine Längsdichtleiste (28 und/oder 29) nach Art einer Schaberklinge ausgebildet und federnd nachgiebig am Saugkasten (14) befestigt ist, wobei sie wenigstens angenähert tangential am Walzenmantel (10a) anliegt.

2. Anordnung nach Anspruch 1, **dadurch gekennzeichnet**, daß sowohl im "Auflaufzwickel" (23) als auch im "Ablaufzwickel" (24) je eine nach Art einer Schaberklinge ausgebildete Längsdichtleiste (28, 29) vorgesehen ist.

3. Anordnung nach Anspruch 1 oder 22, **dadurch gekennzeichnet**, daß jede nach Art einer Schaberklinge ausgebildete Längsdichtleiste (28 und/oder 29) derart federnd nachgiebig am Saugkasten (14) befestigt ist, daß sie nur sanft, d. h. mit einer wenigstens angenähert Null betragenden Anpreßkraft am Walzenmantel (10a) anliegt.

4. Anordnung nach Anspruch 1, 2 oder 3, **dadurch gekennzeichnet**, daß wenigstens eine der beiden Längsdichtleisten (28, 29) mittels eines (im Querschnitt gesehen) bogenförmigen, federnd nachgiebigen Halters (37a) am Saugkasten (14) befestigt ist.

5. Anordnung nach Anspruch 1, 2 oder 3, **dadurch gekennzeichnet**, daß wenigstens eine der beiden Längsdichtleisten (28, 29) mittels eines (im Querschnitt gesehen) flachen Halters (37) am Saugkasten befestigt ist.

6. Anordnung nach Anspruch 5, **dadurch gekennzeichnet**, daß der flache Halter (37) mit der anschließenden Außenwand (17, 26) eine wenigstens angenähert glatte Fläche bildet.

7. Anordnung nach Anspruch 5 oder 6, **dadurch gekennzeichnet**, daß der flache Halter (37) federnd nachgiebig ist.

8. Anordnung nach Anspruch 6 oder 7, **dadurch gekennzeichnet**, daß die glatte Fläche wenigstens angenähert parallel zu dem im wesentlichen geraden Laufweg des Stützbandes (15) ist oder mit diesem einen kleinen Winkel einschließt.

9. Anordnung nach einem der Ansprüche 1 bis 8, **dadurch gekennzeichnet**, daß der Saugkasten, im Querschnitt gesehen, um eine Drehachse (P) schwenkbar ist, die sich quer zur Bahnlaufrichtung erstreckt und in der Nähe der im Ablaufzwickel (24) befindlichen Längsdichtleiste (29) liegt.

10. Anordnung nach einem der Ansprüche 1 bis 9, **dadurch gekennzeichnet**, daß die Umlenkeinrichtung (16) als Abstreifleiste ausgebildet ist.

11. Anordnung nach Anspruch 10, **dadurch gekennzeichnet**, daß die Abstreifleiste (16) von dem durch den Trockenzylinder (11) geführten Stützband (15) ein Stück weit entfernbar ist.

12. Anordnung nach Anspruch 11, **dadurch gekennzeichnet**, daß die Abstreifleiste (16) schwenkbar gelagert ist.

13. Anordnung nach einem der Ansprüche 1 bis 12, **dadurch gekennzeichnet**, daß Papierbahn und Stützband (15) von der Umlenkwalze (10) zu einem zweiten Trockenzylinder (12) laufen, und daß der Saugkasten (14) im Bereich der Auflaufstelle (auf den zweiten Trockenzylinder) wenigstens eine Luftblasöffnung (35) aufweist, deren Blasrichtung wenigstens angenähert tangential zum Mantel des zweiten Trockenzylinders (12) ist.

14. Anordnung nach Anspruch 13, **dadurch gekennzeichnet**, daß zwischen der Luftblasöffnung (35) und der Umlenkeineinrichtung (16) eine Blasluft-Leitwand (36) vorgesehen ist.

15. Anordnung nach einem der Ansprüche 1, 4, 5 oder 13, **dadurch gekennzeichnet**, daß der Saugkasten (14) als tragendes Element ein als Luft-Absaugkanal ausgebildetes Tragrohr (18) aufweist, in welchem eine Trennwand (33) zur Bildung von zwei Saugkanälen angeordnet ist.

16. Anordnung nach Anspruch 15, **dadurch gekennzeichnet**, daß die Trennwand (33) rohrförmig ist.

## Claims

1. Arrangement for guiding a fiber material web which is to be dried, together with a porous support band (15), through a drying apparatus, comprising the following features:
a) the arrangement serves for the guiding of the web and of the support band (15) on a substantially straight travel path from a heatable drying cylinder (11), around which the web and the support band is wrapped over a part of its periphery, with the heatable drying cylinder contacting the web, to a deflection roller (10), around which the support band and the web is wrapped over a part of its periphery, with the deflection roller contacting the support band;
b) the roll jacket (10a) of the deflection roller (10) has cut-outs, preferably perforations (13), which can be connected to a suction source by means of an external suction box (14) which is arranged at the portion of the periphery of the deflection roller which is free from the support band (15) and the web;
c) the suction box (14) has a first outer wall (17) which extends along the named path of travel and has a deflection device (16) in the region of the run-off location (A) from the cylinder (11), the deflection device (16) extending transversely to the web travel direction over the length of the suction box and serving to deflect the air boundary layer which is carried along by the support band (15);
d) opposite to the free peripheral portion of the deflection roller (10) the suction box (14) has at least one suction opening with sealing strips which cooperate with the roll jacket (10a), among which is at least one longitudinal sealing strip (28 and/or 29) which extends transversely to the web travel direction through the "run-off wedge" (24).
e) **characterized in that** at least one longitudinal sealing strip (28 and/or 29) is formed in the manner of a scraper blade and is resiliently yieldingly secured at the suction box (14), with it lying at least approximately tangentially in contact at the roll jacket (10a).

2. Arrangement in accordance with claim 1, **characterized in that** a respective longitudinal sealing strip (28, 29) is formed in the manner of a scraper blade is provided in the "run-on wedge" (23) as well as in the "run-off wedge" (24).

3. Arrangement in accordance with claim 1 or claim 2, **characterized in that** each longitudinal sealing strip (28 and/or 29), which is formed in the manner of a scraper blade, is resiliently yieldingly secured to the suction box (14) in such a manner that it only gently contacts the roll jacket (10a), i.e. with a pressive contact force which amounts at least approximately to zero.

4. Arrangement in accordance with claim 1, claim 2 or claim 3, **characterized in that** at least one of the two longitudinal sealing strips (28, 29) is secured to the suction box (14) by means of an arcuate (when viewed in cross-section), resiliently yielding holder (37a).

5. Arrangement in accordance with claim 1, claim 2 or claim 3, **characterized in that** at least one of the two longitudinal sealing strips (28, 29) is secured to the suction box by means of a holder (37) which is flat (when viewed in cross-section).

6. Arrangement in accordance with claim 5, **characterized in that** the flat holder (37) forms an at least approximately smooth surface with the adjoining outer wall (17, 26).

7. Arrangement in accordance with claim 5 or claim 6, **characterized in that** the flat holder (37) is resiliently yielding.

8. Arrangement in accordance with claim 6 or claim 7, **characterized in that** the smooth surface is at least approximately parallel to the substantially straight travel path of the support band (15) or includes a small angle with the latter.

9. Arrangement in accordance with any one of the claims 1 to 8, **characterized in that** the suction box, when viewed in cross-section, is pivotal about an axis of rotation (P) which extends transversely to the web travel direction and which lies in the vicinity of the longitudinal sealing strip (29) which is located in the run-off wedge (24).

10. Arrangement in accordance with any one of the claims 1 to 9, **characterized in that** the deflection device (16) is formed as a scraper strip.

11. Arrangement in accordance with claim 10, **characterized in that** the scraper strip (16) can be removed a certain distance from the support band (15), which is guided by the drying cylinder (11).

12. Arrangement in accordance with claim 11, **characterized in that** the scraper strip (16) is pivotally mounted.

13. Arrangement in accordance with any one of the claims 1 to 12, **characterized in that** the paper web and the support band (15) run from the deflection roller (10) to a second drying cylinder (12); and in that the suction box (14) has at least one air blowing opening (35) in the region of the run-on location (onto the second drying cylinder) of which the blowing direction is at least approximately tangential to the jacket of the second drying cylinder (12).

14. Arrangement in accordance with claim 13, **characterized in that** a blowing-air guide wall (36) is provided between the air blowing opening (35) and the deflection device (16).

15. Arrangement in accordance with claim 1, claim 4, claim 5 or claim 13, **characterized in that** the suction box (14) has as a supporting element a carrier tube (18) which is formed as an air-suction passage and in which a partition wall (33) for the formation of two suction passages is arranged.

16. Arrangement in accordance with claim 15, **characterized in that** the partition wall (33) is tubular.

## Revendications

1. Agencement pour guider une bande fibreuse à sécher conjointement avec un ruban de support poreux (15) à travers un dispositif de séchage, comprenant les caractéristiques suivantes :
a) l'agencement sert à guider la bande et le ruban de support (15) sur un parcours essentiellement droit depuis un cylindre de séchage (11) pouvant être chauffé, qui est entouré sur une partie de sa périphérie par la bande et le ruban de support et vient ainsi en contact avec la bande, jusqu'à un cylindre déflecteur (10), qui est entouré, sur une partie de sa périphérie, par le ruban de support et la bande et vient ainsi en contact avec le ruban de support;
b) l'enveloppe périphérique de cylindre (10a) du cylindre déflecteur (10) présente des évidements, de préférence des perforations (13), qui peuvent être raccordées à une source de dépression au moyen d'une caisse aspirante externe (14), qui est disposée sur la partie de la périphérie du cylindre déflecteur exempte du ruban de support (15) et de la bande;
c) la caisse aspirante (14) présente une première paroi externe (17), qui s'étend le long du parcours mentionné et possède, dans la zone du point de sortie (A) du cylindre (11), un dispositif de déviation (16), qui s'étend transversalement à la direction d'avance de la bande sur toute la longueur de la caisse aspirante et sert à dévier la couche limite d'air entraînée par le ruban de support (15);
d) la caisse aspirante (14) possède, en face de la partie périphérique libre du cylindre déflecteur (10), au moins une ouverture d'aspiration avec des nervures d'étanchéité, qui coopèrent avec l'enveloppe périphérique du cylindre (10a), dont au moins une nervure d'étanchéité longitudinale (28 et/ou 29) s'étendant transversalement à la direction d'avance de la bande à travers le "coin de sortie" (24);
e) caractérisé en ce qu'au moins une nervure d'étanchéité longitudinale (28 et/ou 29) est conçue comme une lame de racloir et est fixée de manière flexible élastiquement sur la caisse aspirante (14), en s'appuyant au moins approximativement tangentiellement contre l'enveloppe périphérique du cylindre (10a).

2. Agencement selon la revendication 1, caractérisé en ce qu'une nervure d'étanchéité longitudinale (28, 29) conçue comme une lame de racloir est prévue tant dans le "coin d'entrée" (23) que dans le "coin de sortie" (24).

3. Agencement selon la revendication 1 ou 22, caractérisé en ce que chaque nervure d'étanchéité longitudinale (28 et/ou 29) conçue comme une lame de racloir est fixée de manière flexible élastiquement sur la caisse aspirante (14) de telle sorte qu'elle ne s'appuie que doucement, c'est-à-dire avec une force de pression au moins approximativement nulle, contre l'enveloppe périphérique du cylindre (10a).

4. Agencement selon la revendication 1, 2 ou 3, caractérisé en ce qu'au moins une des deux nervures d'étanchéité longitudinales (28, 29) est fixée au moyen d'une attache (37a) élastiquement flexible en forme d'arc (vue en section transversale), sur la caisse aspirante (14).

5. Agencement selon la revendication 1, 2 ou 3, caractérisé en ce qu'au moins une des deux nervures d'étanchéité longitudinales (28, 29) est fixée au moyen d'une attache (37) plate (vue en section transversale), sur la caisse aspirante.

6. Agencement selon la revendication 5, caractérisé en ce que l'attache plate (37) forme avec la paroi extérieure s'y raccordant (17, 26) une surface au moins approximativement lisse.

7. Agencement selon la revendication 5 ou 6, caractérisé en ce que l'attache plate (37) est élastiquement flexible.

8. Agencement selon la revendication 6 ou 7, caractérisé en ce que la surface lisse est au moins approximativement parallèle à la trajectoire essentiellement droite du ruban de support (15) ou forme avec celui-ci un petit angle.

9. Agencement selon l'une quelconque des revendications 1 à 8, caractérisé en ce que la caisse aspirante, vue en section transversale, peut pivoter autour d'un axe de rotation (P) qui s'étend transversalement à la direction d'avance de la bande et qui se trouve à proximité de la nervure d'étanchéité longitudinale (29) se trouvant dans le coin de sortie (24).

10. Agencement selon l'une quelconque des revendications 1 à 9, caractérisé en ce que le dispositif de déviation (16) est formé en tant que nervure de grattage.

11. Agencement selon la revendication 10, caractérisé en ce que la nervure de grattage (16) peut être légèrement éloignée du ruban de support (15) guidé par le cylindre de séchage (11).

12. Agencement selon la revendication 11, caractérisé en ce que la nervure de grattage (16) est montée de manière pivotable.

13. Agencement selon l'une quelconque des revendications 1 à 12, caractérisé en ce que la bande de papier et le ruban de support (15) vont du cylindre déflecteur (10) à un deuxième cylindre de séchage (12), et en ce que la caisse aspirante (14) présente, dans la zone de la position d'entrée (sur le deuxième cylindre de séchage), au moins une ouverture de soufflage d'air (35), dont la direction du soufflage est au moins approximativement tangentielle à l'enveloppe périphérique du deuxième cylindre de séchage (12).

14. Agencement selon la revendication 13, caractérisé en ce qu'entre l'ouverture de soufflage d'air (35) et le dispositif de déviation (16) est prévue une paroi de guidage de l'air de soufflage (36).

15. Agencement selon l'une quelconque des revendications 1, 4, 5 ou 13, caractérisé en ce que la caisse aspirante (14) présente, en tant qu'élément porteur, un tube porteur (18) formé en tant que canal d'aspiration d'air, dans lequel une paroi de séparation (33) est disposée pour former deux canaux d'aspiration.

16. Agencement selon la revendication 15, caractérisé en ce que la paroi de séparation (33) est tubulaire.
